# DEMANDE DE BREVET EUROPEEN

(11) **EP 4 687 223 A1**
(43) Date de publication de la demande: **04.02.2026**
(21) Numéro de dépôt: 25190126.0
(22) Date de dépôt: 17.07.2025
(51) Int. Cl.: H01R 4/62, H01R 11/01, H01R 4/70, H01R 11/05, H01R 11/12

(54) **DISPOSITIF DE CONNEXION ÉLECTRIQUE ET PROCÉDÉ D ASSEMBLAGE D'UN TEL DISPOSITIF DE CONNEXION ÉLECTRIQUE**

(30) Priorité: 31.07.2024 FR 2408467
(71) Demandeur: Mecatraction, 19230 Arnac- Pompadour (FR)
(72) Inventeur: LOPEZ, Thierry, 19130 VOUTEZAC (FR); MALLET, Florent, 19130 VIGNOLS (FR)
(74) Mandataire: Santarelli

(57) **Abrégé**

L'invention concerne un dispositif de connexion électrique (2) pourvu d'au moins un organe terminal de connexion (10) réalisé à partir de cuivre, le dispositif de connexion électrique étant caractérisé en ce qu'il comporte en outre un organe conducteur principal (3) réalisé à partir d'aluminium, un premier organe intermédiaire de connexion (20) qui est rigide et assujetti mécaniquement et électriquement à une extrémité (7) de l'organe conducteur principal réalisé à partir d'aluminium, et un deuxième organe intermédiaire de connexion (30) qui est flexible, réalisé à partir de cuivre et assujetti mécaniquement et électriquement d'une part à l'au moins un organe terminal de connexion et au premier organe intermédiaire de connexion.

## Description

### DOMAINE TECHNIQUE DE L'INVENTION

La présente invention concerne un dispositif de connexion électrique.

Le dispositif de connexion électrique peut être utilisé par exemple pour interconnecter électriquement plusieurs équipements électriques qui sont physiquement relativement éloignés l'un de l'autre.

Le dispositif de connexion électrique peut être utilisé dans un faisceau électrique par exemple pour le domaine automobile, le domaine aéronautique, ou encore le domaine du ferroviaire.

L'invention concerne en outre un procédé d'assemblage d'un tel dispositif de connexion électrique.

### ETAT DE LA TECHNIQUE

Les faisceaux électriques par exemple utilisés dans le domaine automobile pour interconnecter plusieurs équipements électriques, comportent généralement un ou plusieurs dispositifs de connexion électrique pourvus d'un premier organe terminal de connexion, en cuivre, d'un second organe terminal de connexion, en cuivre également et situé à l'opposé du premier organe terminal de connexion, et un câble électrique en cuivre d'une longueur déterminée et raccordé par une première extrémité au premier organe terminal de connexion et par une deuxième extrémité opposée à la première extrémité au second organe terminal de connexion.

Le câble électrique en cuivre est assujetti mécaniquement et électriquement par sertissage avec le premier organe terminal de connexion et avec le second organe terminal de connexion, permettant ainsi une connexion et une continuité électrique fiable.

### EXPOSÉ DE L'INVENTION

La présente invention vise un dispositif de connexion électrique, pour une application similaire, qui soit particulièrement performant tout en étant commode et plus économique.

L'invention a ainsi pour objet, selon un premier aspect, un dispositif de connexion électrique pourvu d'au moins un organe terminal de connexion réalisé à partir de cuivre, le dispositif de connexion électrique étant caractérisé en ce qu'il comporte en outre un organe conducteur principal réalisé à partir d'aluminium, un premier organe intermédiaire de connexion qui est rigide et assujetti mécaniquement et électriquement à une extrémité de l'organe conducteur principal réalisé à partir d'aluminium, et un deuxième organe intermédiaire de connexion qui est flexible, réalisé à partir de cuivre et assujetti mécaniquement et électriquement d'une part à l'au moins un organe terminal de connexion et au premier organe intermédiaire de connexion.

Dans le dispositif de connexion électrique selon l'invention, l'organe conducteur principal est réalisé à partir d'aluminium plutôt qu'à partir de cuivre, tandis que l'au moins un organe terminal de connexion réalisé à partir de cuivre est assujetti mécaniquement à un deuxième organe intermédiaire de connexion flexible et réalisé aussi à partir de cuivre. C'est donc le premier organe intermédiaire de connexion qui assure l'assujettissement mécanique et électrique entre l'organe conducteur principal réalisé à partir d'aluminium et l'au moins un organe terminal de connexion réalisé à partir de cuivre, par l'intermédiaire du deuxième organe intermédiaire de connexion flexible et réalisé aussi à partir de cuivre.

En d'autres termes, l'interconnexion mécanique et électrique de l'organe conducteur principal réalisé à partir d'aluminium et de l'au moins un organe terminal de connexion réalisé à partir de cuivre est assurée par deux organes intermédiaires de connexion distincts, l'un étant rigide pour assurer la continuité électrique entre deux matériaux différents et l'autre étant flexible pour permettre de faciliter la manipulation de l'au moins un organe terminal de connexion et ainsi l'interconnecter par exemple avec un équipement électrique quel que soit le positionnement de ce dernier.

Des caractéristiques préférées, simples, commodes et économiques du dispositif de connexion électrique selon l'invention sont présentées ci-après.

L'organe conducteur principal réalisé à partir d'aluminium présente une longueur bien supérieure à celle du premier organe intermédiaire de connexion qui est rigide et à celle du deuxième organe intermédiaire de connexion qui est flexible et réalisé à partir de cuivre.

Le deuxième organe intermédiaire de connexion qui est flexible et réalisé à partir de cuivre est un câble électrique isolé présentant une longueur bien inférieure à celle de l'organe conducteur principal réalisé à partir d'aluminium.

L'organe terminal de connexion réalisé à partir de cuivre est une cosse terminale présentant une portion terminale configurée pour recevoir une première extrémité intermédiaire dénudée du deuxième organe intermédiaire de connexion, une portion plate terminale configurée pour coopérer avec une borne électrique prédéterminée et une portion de transition terminale reliant la portion plate terminale à la portion terminale.

La portion terminale peut être une portion tubulaire ou partiellement tubulaire, c'est-à-dire au moins partiellement ouverte et configurée pour être refermée.

Le premier organe intermédiaire de connexion est réalisé à partir de cuivre.

Le premier organe intermédiaire de connexion est une cosse intermédiaire présentant une portion tubulaire intermédiaire configurée pour recevoir une deuxième extrémité intermédiaire dénudée du deuxième organe intermédiaire de connexion, une portion plate intermédiaire configurée pour coopérer avec l'extrémité de l'organe conducteur principal réalisé à partir d'aluminium, et une portion de transition intermédiaire reliant la portion plate intermédiaire à la portion tubulaire intermédiaire.

L'organe conducteur principal est formé par un câble électrique isolé qui est flexible et par exemple pourvu d'une pluralité de brins, ou par une barre de connexion qui est rigide, du type bus-bar.

L'organe conducteur principal réalisé à partir d'aluminium présente une extrémité aplatie.

L'extrémité aplatie de l'organe conducteur principal réalisé à partir d'aluminium est soudée avec la portion plate intermédiaire du premier organe intermédiaire de connexion.

L'extrémité aplatie de l'organe conducteur principal réalisé à partir d'aluminium et la portion plate intermédiaire du premier organe intermédiaire de connexion sont soudées par exemple par ultrasons.

La portion plate intermédiaire du premier organe intermédiaire de connexion présente une zone de réception de l'extrémité aplatie de l'organe conducteur principal réalisé à partir d'aluminium, et au moins une zone barrière formée en renfoncement et adjacente à la zone de réception.

La portion plate intermédiaire du premier organe intermédiaire de connexion présente un bord libre en congé, du côté de l'extrémité aplatie de l'organe conducteur principal réalisé à partir d'aluminium.

Le premier organe intermédiaire de connexion présente un revêtement anticorrosion par exemple réalisé à partir de nickel.

La portion plate intermédiaire du premier organe intermédiaire de connexion présente une largeur et une longueur respectivement d'environ 17 mm et 19 mm, 20 mm et 22 mm, 23 mm et 25 mm, 26 mm et 28 mm, 28 mm et 30 mm, et 31 mm et 32 mm, pour recevoir, notamment une extrémité aplatie, de l'organe conducteur principal réalisé à partir d'aluminium présentant une section comprise respectivement entre environ 25 mm² et 50 mm², 40 mm² et 70 mm², 50 mm² et 95 mm², 70 mm² et 120 mm², 95 mm² et 150 mm², et 120 mm² et 185 mm².

Le premier organe intermédiaire de connexion est réalisé à partir d'un tube présentant un petit diamètre et un grand diamètre, respectivement d'environ 8,5 mm et 12 mm, 10 mm et 14 mm, 12 mm et 16,5 mm, 13,5 mm et 18 mm, 15 mm et 19,5 mm, et 16,5 mm et 21 mm, pour recevoir une extrémité intermédiaire du deuxième organe intermédiaire présentant une section comprise respectivement entre environ 16 mm² et 25 mm², 25 mm² et 40 mm², 40 mm² et 50 mm², 50 mm² et 70 mm², 70 mm² et 95 mm², et 95 mm² et 120 mm².

Le dispositif de connexion électrique est pourvu en outre d'au moins un manchon de protection disposé au moins partiellement autour du premier organe intermédiaire de connexion.

L'invention a également pour objet, selon un deuxième aspect, un faisceau électrique comportant un dispositif de connexion électrique tel que décrit ci-dessus, configuré pour équiper un véhicule terrestre, un aéronef, ou un système ferroviaire.

L'invention a aussi pour objet, selon un troisième aspect, un procédé d'assemblage d'un dispositif de connexion électrique tel que décrit ci-dessus, comportant les étapes de fournir : au moins un organe terminal de connexion réalisé à partir de cuivre, un organe conducteur principal réalisé à partir d'aluminium, un premier organe intermédiaire de connexion qui est rigide, et un deuxième organe intermédiaire de connexion qui est flexible et réalisé à partir de cuivre ; d'assujettir mécaniquement et électriquement : une extrémité de l'organe conducteur principal réalisé à partir d'aluminium au premier organe intermédiaire de connexion, une première extrémité intermédiaire dénudée du deuxième organe intermédiaire de connexion qui est flexible à l'au moins un organe terminal de connexion, et une deuxième extrémité intermédiaire dénudée du deuxième organe intermédiaire de connexion qui est flexible, opposée à sa première extrémité intermédiaire dénudée, au premier organe intermédiaire de connexion, à l'opposé de l'extrémité de l'organe conducteur principal réalisé à partir d'aluminium.

### BRÈVE DESCRIPTION DES FIGURES

L'invention, selon un exemple de réalisation, sera bien comprise et ses avantages apparaitront mieux à la lecture de la description détaillée qui suit, donnée à titre indicatif et nullement limitatif, en référence aux dessins annexés.
La figure 1 représente schématiquement un faisceau électrique comportant un dispositif de connexion électrique selon l'invention, configuré pour équiper un véhicule terrestre, un aéronef, ou un système ferroviaire.
La figure 2 représente partiellement en vue de face le dispositif de connexion électrique de la figure 1.
La figure 3 représente en vue de dessus le dispositif de connexion électrique visible sur la figure 2.
La figure 4 est une vue en perspective du dispositif de connexion électrique visible sur les figures 2 et 3.
La figure 5 montre un détail du dispositif de connexion électrique visible sur les figures 2 à 4.
La figure 6 est une vue de face d'un premier organe intermédiaire de connexion du dispositif de connexion électrique, pris isolément.
La figure 7 est une vue de dessus du premier organe intermédiaire de connexion visible sur la figure 6.
Les figures 8, 9, 10 et 11 montrent en perspective isolée le premier organe intermédiaire de connexion visible sur les figures 6 et 7, selon différents angles de vue.
Les figures 12, 13 et 14 montrent en perspective isolée des variantes de réalisation du premier organe intermédiaire de connexion du dispositif de connexion électrique.
La figure 15 est une vue similaire à la figure 4, montrant une variante de réalisation du dispositif de connexion électrique.
La figure 16 est une vue similaire à la figure 15, montrant la variante de réalisation du dispositif de connexion électrique dans un agencement différent.

### DESCRIPTION DÉTAILLÉE

La figure 1 représente schématiquement un faisceau électrique 1 configuré pour équiper par exemple un véhicule terrestre, un aéronef, ou encore un système ferroviaire.

Le faisceau électrique 1 est par exemple prévu pour interconnecter électriquement des équipements électriques (non représentés) qui sont physiquement relativement éloignés l'un de l'autre.

Le faisceau électrique 1 est ici formé par un dispositif de connexion électrique 2 pourvu notamment d'un organe conducteur principal formé ici par câble électrique principal 3 qui est isolé et réalisé à partir d'aluminium, et de deux terminaisons de connexion 4 aux extrémités 5 du faisceau électrique 1.

En variante, l'organe conducteur principal peut être une barre de connexion du type bus-bar.

La figure 1 montre que le câble électrique principal 3 est l'élément qui présente la plus grande longueur du dispositif de connexion électrique 2, en particulier au regard des deux terminaisons de connexion 4.

Les figures 2 à 5 montrent plus en détail le dispositif de connexion électrique 2 de la figure 1, du côté d'une seule des deux terminaisons de connexion 5, sachant que dans l'exemple de réalisation qui est illustré, l'autre des deux terminaisons de connexion 5 est identique à celle représentée.

Le câble électrique principal 3 qui est isolé et réalisé à partir d'aluminium comporte ici une pluralité de brins 6 et une extrémité dénudée 7 qui est aplatie et qui définit ainsi une surface de contact électrique 8.

La terminaison de connexion 5 du dispositif de connexion électrique 2 est pourvue d'un organe terminal de connexion 10, d'un premier organe intermédiaire de connexion 20 assujetti mécaniquement et électriquement à l'extrémité dénudée 7 du câble électrique principal 3, et d'un deuxième organe intermédiaire de connexion 30 qui est flexible, réalisé à partir de cuivre et assujetti mécaniquement et électriquement d'une part à l'au moins un organe terminal de connexion 10 et au premier organe intermédiaire de connexion 20.

L'organe terminal de connexion 10 est ici rigide et réalisé à partir de cuivre, le premier organe intermédiaire de connexion 20 est rigide et réalisé aussi à partir de cuivre, et le deuxième organe intermédiaire de connexion 30 est flexible et réalisé ici aussi à partir de cuivre.

L'organe terminal de connexion 10 est ici formé par une cosse terminale 11 présentant une portion terminale 12, une portion plate terminale 13 et une portion de transition terminale 14 reliant la portion plate terminale 13 à la portion terminale 12.

Dans l'exemple illustré, la portion terminale 12 est tubulaire.

En variante, la portion terminale peut être partiellement tubulaire, c'est-à-dire au moins partiellement ouverte.

L'organe terminal de connexion 10 peut être réalisé à partir d'un tube cylindrique.

Le deuxième organe intermédiaire de connexion 30 est formé par un câble électrique isolé 31 présentant une première extrémité intermédiaire dénudée 32 et une deuxième extrémité intermédiaire dénudée 33 opposée à la première extrémité intermédiaire dénudée 32.

Le deuxième organe intermédiaire de connexion 30 présente une longueur bien inférieure à celle du câble électrique principal 3.

En d'autres termes, le câble électrique principal 3 qui est isolé et réalisé à partir d'aluminium présente une longueur bien supérieure à celle du premier organe intermédiaire de connexion 20 qui est rigide et à celle du deuxième organe intermédiaire de connexion 30 qui est flexible.

La portion terminale 12 de l'organe terminal de connexion 10 est configurée pour recevoir, par une ouverture d'introduction terminale, la première extrémité intermédiaire dénudée 32 du deuxième organe intermédiaire de connexion 30.

L'assujettissement mécanique et électrique entre l'organe terminal de connexion 10 et le deuxième organe intermédiaire de connexion 30 peut se faire par sertissage de la première extrémité intermédiaire dénudée 32 avec la portion terminale 12.

La portion plate terminale 13 présente ici un orifice de montage 15 et est configurée pour coopérer avec une borne électrique prédéterminée (non représentée) par exemple d'un des équipements électriques.

Le premier organe intermédiaire de connexion 20 est formé par une cosse intermédiaire 21 présentant une portion tubulaire intermédiaire 22, une portion plate intermédiaire 23 et une portion de transition intermédiaire 24 reliant la portion plate intermédiaire 23 à la portion tubulaire intermédiaire 22.

La portion tubulaire intermédiaire 22 est configurée pour recevoir, par une ouverture d'introduction intermédiaire 25 (visible figure 8), la deuxième extrémité intermédiaire dénudée 33 du deuxième organe intermédiaire de connexion 30.

L'assujettissement mécanique et électrique entre le premier organe intermédiaire de connexion 20 et le deuxième organe intermédiaire de connexion 30 peut se faire par sertissage de la deuxième extrémité intermédiaire dénudée 33 avec la portion tubulaire intermédiaire 22.

La portion plate intermédiaire 23 est configurée pour coopérer avec l'extrémité dénudée 7 qui est aplatie du câble électrique principal 3 qui est isolé et réalisé à partir d'aluminium.

L'assujettissement mécanique et électrique entre le premier organe intermédiaire de connexion 20 et le câble électrique principal 3 peut se faire par exemple par soudage, notamment par soudage aux ultrasons, de la portion plate intermédiaire 23 avec l'extrémité dénudée 7 qui est aplatie.

Comme mieux visible sur les figures 6 à 11, le premier organe intermédiaire de connexion 20 peut être réalisé à partir d'un tube cylindrique.

Il est possible de proposer une gamme de premiers organes intermédiaires de connexion, à sélectionner en fonction d'une section du câble électrique principal 3 qui est isolé et réalisé à partir d'aluminium.

En particulier, la portion plate intermédiaire 23 du premier organe intermédiaire de connexion 20 peut présenter une largeur d'environ 17 mm et une longueur d'environ 19 mm, pour recevoir l'extrémité dénudée 7 aplatie d'un câble électrique principal 3 présentant une section comprise entre environ 25 mm² et environ 50 mm².

En outre, le premier organe intermédiaire de connexion 20 peut être réalisé à partir d'un tube présentant un petit diamètre d'environ 8,5 mm et un grand diamètre d'environ 12 mm, de sorte à recevoir la deuxième extrémité intermédiaire dénudée 33 du deuxième organe intermédiaire de connexion 30 présentant une section comprise entre environ 16 mm² et environ 25 mm².

Dans la gamme, la portion plate intermédiaire 23 du premier organe intermédiaire de connexion 20 peut présenter une largeur d'environ 20 mm et une longueur d'environ 22 mm, pour recevoir un câble électrique principal 3 présentant une section comprise entre environ 40 mm² et environ 70 mm². En outre, le premier organe intermédiaire de connexion 20 peut être réalisé à partir d'un tube présentant un petit diamètre d'environ 10 mm et un grand diamètre d'environ 14 mm, de sorte à recevoir la deuxième extrémité intermédiaire dénudée 33 du deuxième organe intermédiaire de connexion 30 présentant une section comprise entre environ 25 mm² et environ 40 mm².

Dans la gamme, la portion plate intermédiaire 23 du premier organe intermédiaire de connexion 20 peut présenter une largeur d'environ 23 mm et une longueur d'environ 25 mm, pour recevoir un câble électrique principal 3 présentant une section comprise entre environ 50 mm² et environ 95 mm². En outre, le premier organe intermédiaire de connexion 20 peut être réalisé à partir d'un tube présentant un petit diamètre d'environ 12 mm et un grand diamètre d'environ 16,5 mm, de sorte à recevoir la deuxième extrémité intermédiaire dénudée 33 du deuxième organe intermédiaire de connexion 30 présentant une section comprise entre environ 40 mm² et environ 50 mm².

Dans la gamme, la portion plate intermédiaire 23 du premier organe intermédiaire de connexion 20 peut présenter une largeur d'environ 26 mm et une longueur d'environ 28 mm, pour recevoir un câble électrique principal 3 présentant une section comprise entre environ 70 mm² et environ 120 mm². En outre, le premier organe intermédiaire de connexion 20 peut être réalisé à partir d'un tube présentant un petit diamètre d'environ 13,5 mm et un grand diamètre d'environ 18 mm, de sorte à recevoir la deuxième extrémité intermédiaire dénudée 33 du deuxième organe intermédiaire de connexion 30 présentant une section comprise entre environ 50 mm² et environ 70 mm².

Dans la gamme, la portion plate intermédiaire 23 du premier organe intermédiaire de connexion 20 peut présenter une largeur d'environ 28 mm et une longueur d'environ 30 mm, pour recevoir un câble électrique principal 3 présentant une section comprise entre environ 95 mm² et environ 150 mm². En outre, le premier organe intermédiaire de connexion 20 peut être réalisé à partir d'un tube présentant un petit diamètre d'environ 15 mm et un grand diamètre d'environ 19,5 mm, de sorte à recevoir la deuxième extrémité intermédiaire dénudée 33 du deuxième organe intermédiaire de connexion 30 présentant une section comprise entre environ 70 mm² et environ 95 mm².

Dans la gamme, la portion plate intermédiaire 23 du premier organe intermédiaire de connexion 20 peut présenter une largeur d'environ 31 mm et une longueur d'environ 32 mm, pour recevoir un câble électrique principal 3 présentant une section comprise entre environ 120 mm² et environ 185 mm². En outre, le premier organe intermédiaire de connexion 20 peut être réalisé à partir d'un tube présentant un petit diamètre d'environ 16,5 mm et un grand diamètre d'environ 21 mm, de sorte à recevoir la deuxième extrémité intermédiaire dénudée 33 du deuxième organe intermédiaire de connexion 30 présentant une section comprise entre environ 95 mm² et environ 120 mm².

La portion plate intermédiaire 23 du premier organe intermédiaire de connexion 20 présente ici une zone de réception 26 qui est aplatie et qui est configurée pour recevoir l'extrémité dénudée 7 qui est aplatie du câble électrique principal isolé 3.

La zone de réception 26 présente une surface de contact complémentaire au moins égale à la surface de contact 8 de l'extrémité dénudée 7 qui est aplatie du câble électrique principal isolé 3, laquelle surface de contact 8 vient s'appliquer sur la surface de contact complémentaire.

La portion plate intermédiaire 23 du premier organe intermédiaire de connexion 20 présente en outre un bord libre 27 en congé, du côté où l'extrémité dénudée 7 qui est aplatie du câble électrique principal 3 est reçue.

Le bord libre 27 peut par exemple présenter un rayon compris entre environ 1 mm et 3 mm.

Le bord libre 27 peut permettre de protéger les brins du câble électrique principal 3 au moment de l'assujettissement mécanique et électrique par soudage.

Le bord libre 27 peut aussi permettre d'améliorer une étanchéité entre le câble électrique principal 3 et le premier organe intermédiaire de connexion 20 au niveau de sa portion plate intermédiaire 23.

Le premier organe intermédiaire de connexion 20 peut en outre comporter un congé 28 ménagé à une jonction entre la portion plate intermédiaire 23 et la portion de transition intermédiaire 24.

On notera que le premier organe intermédiaire de connexion 20 peut en outre présenter un revêtement anticorrosion réalisé par exemple à partir de nickel.

Il peut s'agir par exemple d'un revêtement dit nickel sulfamate, et/ou nickel chimique moyen phosphore, et/ou nickel chimique moyen phosphore.

En variante ou en complément, le tube permettant de réaliser le premier organe intermédiaire de connexion 20 peut être passivé.

Les figures 12 à 14 montrent des variantes de réalisation où le premier organe intermédiaire de connexion 30 est pourvu en outre de zones barrières 29 ménagées en renfoncement dans la portion plate intermédiaire 23.

Les zones barrières 29 sont ménagées de sorte à être adjacentes à la zone de réception 26, du côté du congé 28 ménagé à la jonction entre la portion plate intermédiaire 23 et la portion de transition intermédiaire 24, à l'opposé du bord libre 27 en congé.

En particulier, sur la figure 12, deux zones barrières 29 en forme d'encoches distinctes sont prévues sur des bords latéraux de la portion plate intermédiaire 23.

Sur la figure 13, une unique zone barrière 29 en forme d'encoche transversale s'étend entre les bords latéraux de la portion plate intermédiaire 23.

Sur la figure 14, deux zones barrière 29 en forme d'encoches transversales distinctes s'étendent entre les bords latéraux de la portion plate intermédiaire 23.

Ces zones barrières 29 sont configurées pour empêcher et/ou limiter des infiltrations d'eau à l'intérieur du premier organe intermédiaire de connexion 30.

On va maintenant décrire un procédé d'assemblage du dispositif de connexion électrique 2 tel que décrit ci-dessus pour former au moins une des deux terminaisons de connexion 4 du faisceau électrique 1.

Le procédé comporte les étapes de fournir : au moins un organe terminal de connexion 10 réalisé à partir de cuivre ; un câble électrique principal 3 qui est isolé et réalisé à partir d'aluminium ; au moins un premier organe intermédiaire de connexion 20 qui est rigide ; et au moins un deuxième organe intermédiaire de connexion 30 qui est flexible et réalisé à partir de cuivre.

Le procédé comporte en outre les étapes d'assujettir mécaniquement et électriquement : l'extrémité dénudée 7 du câble électrique principal 3 au premier organe intermédiaire de connexion 20 ; une première extrémité intermédiaire 32 du deuxième organe intermédiaire de connexion 30 à l'au moins un organe terminal de connexion 10, et une deuxième extrémité intermédiaire 33 du deuxième organe intermédiaire de connexion 30, opposée à sa première extrémité intermédiaire 32, au premier organe intermédiaire de connexion 20, à l'opposé de l'extrémité dénudée 7 du câble électrique principal 3.

On notera que le procédé d'assemblage dépend des différents éléments ou sous-ensembles du faisceau électrique 1 qui sont fournis, qu'un sous-ensemble peut comporter l'organe terminal de connexion 10 avec le deuxième organe intermédiaire de connexion 30, voire aussi avec le premier organe intermédiaire de connexion 20, ou bien le deuxième organe intermédiaire de connexion 30 avec le premier organe intermédiaire de connexion 20, voire aussi avec le câble électrique principal 3, ou bien le premier organe intermédiaire de connexion 20 avec le câble électrique principal 3.

On notera également que le procédé d'assemblage peut en outre comporter l'étape de fournir et disposer un ou plusieurs manchons de protection (non représentés) au moins partiellement autour du premier organe intermédiaire de connexion 20 de sorte à recouvrir le premier organe intermédiaire de connexion 20, l'extrémité dénudée 7 du câble électrique principal 3 et aussi la deuxième extrémité intermédiaire 33 du deuxième organe intermédiaire de connexion 30 ; voire aussi partiellement autour de l'organe terminal de connexion 10 de sorte à recouvrir une partie de cet organe terminal de connexion 10 ainsi que la première extrémité intermédiaire 32 du deuxième organe intermédiaire de connexion 30 ; voire une majeure partie de la terminaison de connexion 5, depuis l'extrémité dénudée 7 du câble électrique principal 3 jusqu'à et y compris au moins partiellement l'organe terminal de connexion 10.

La figure 15 est une vue similaire à la figure 4, montrant une variante de réalisation du dispositif de connexion électrique 2, où le câble électrique principal 3 est remplacé par une barre de connexion 103 du type bus-bar.

La terminaison de connexion 5 formée de l'organe terminal de connexion 10, du deuxième organe intermédiaire de connexion 30 et du premier organe intermédiaire de connexion 20, est identique à celle décrite ci-dessus en référence notamment aux figures 1 à 5.

La barre de connexion 103 du type bus-bar n'est pas isolée.

La barre de connexion 103 du type bus-bar est réalisée à partir d'aluminium.

La barre de connexion 103 du type bus-bar présente un tronçon principal 140 et une extrémité 107 plate, ou aplatie, qui est reliée au tronçon principal 140 par un tronçon intermédiaire 145 ici coudé.

En variante, le tronçon intermédiaire 145 pourrait être droit plutôt que coudé.

L'extrémité 107 plate ou aplatie de la barre de connexion 103 du type bus-bar est ici soudée sur la portion plate intermédiaire 23 du premier organe intermédiaire de connexion 20, formant ainsi une surface de contact électrique 108.

Sur la figure 15, la barre de connexion 103 du type bus-bar est assujettie mécaniquement avec la terminaison de connexion 5 de sorte à s'étendre globalement longitudinalement dans une direction similaire à celle de la terminaison de connexion 5.

La figure 16 est une vue similaire à la figure 15, montrant la variante de réalisation du dispositif de connexion électrique 2 dans un agencement différent, où la barre de connexion 103 du type bus-bar est assujettie mécaniquement avec la terminaison de connexion 5 de sorte à s'étendre globalement perpendiculairement à la direction d'extension de la terminaison de connexion 5.

La terminaison de connexion 5 formée de l'organe terminal de connexion 10, du deuxième organe intermédiaire de connexion 30 et du premier organe intermédiaire de connexion 20, est aussi identique à celle décrite ci-dessus en référence notamment aux figures 1 à 5.

La barre de connexion 103 du type bus-bar n'est pas isolée, elle est réalisée à partir d'aluminium, et elle présente un tronçon principal 140 et une extrémité 107 plate, ou aplatie, qui est reliée au tronçon principal 140 par un tronçon intermédiaire 145 ici coudé ; avec l'extrémité 107 plate ou aplatie de la barre de connexion 103 du type bus-bar qui est soudée sur la portion plate intermédiaire 23 du premier organe intermédiaire de connexion 20, formant ainsi une surface de contact électrique 108.

Dans le dispositif de connexion électrique 2 tel que décrit ci-dessus, le câble électrique principal 3 et/ou la barre de connexion 103 du type bus-bar sont réalisés à partir d'aluminium plutôt qu'à partir de cuivre, tandis que l'organe terminal de connexion 10 réalisé à partir de cuivre est assujetti mécaniquement au deuxième organe intermédiaire de connexion 30 qui est flexible et réalisé aussi à partir de cuivre. C'est donc le premier organe intermédiaire de connexion 20 qui assure l'assujettissement mécanique et électrique entre le câble électrique principal 3 et/ou la barre de connexion 103 du type bus-bar et l'organe terminal de connexion 10 réalisé à partir de cuivre, par l'intermédiaire du deuxième organe intermédiaire de connexion 30.

En d'autres termes, l'interconnexion mécanique et électrique entre le câble électrique principal 3 et/ou la barre de connexion 103 du type bus-bar qui sont réalisés à partir d'aluminium et l'organe terminal de connexion 10 qui est réalisé à partir de cuivre, est assurée par deux organes intermédiaire de connexion distincts, l'un étant rigide pour assurer la continuité électrique entre deux matériaux différents et l'autre étant flexible pour permettre de faciliter la manipulation de l'au moins un organe terminal de connexion et ainsi l'interconnecter par exemple avec un équipement électrique quel que soit le positionnement de ce dernier.

Lorsqu'il est fait référence dans le présent mémoire à un élément réalisé à partir de cuivre, cela signifie qu'il est en cuivre ou en alliage de cuivre, notamment en laiton.

Dans une variante non illustrée, le premier organe intermédiaire de connexion n'est pas réalisé à partir de cuivre, mais plutôt à partir d'aluminium.

Plus généralement, l'invention ne se limite pas aux exemples décrits et représentés.

## Revendications

1. Dispositif de connexion électrique pourvu d'au moins un organe terminal de connexion (10) réalisé à partir de cuivre, le dispositif de connexion électrique (2) étant **caractérisé en ce qu'**il comporte en outre un organe conducteur principal (3, 103) réalisé à partir d'aluminium, un premier organe intermédiaire de connexion (20) qui est rigide et assujetti mécaniquement et électriquement à une extrémité (7, 107) de l'organe conducteur principal (3, 103) réalisé à partir d'aluminium, et un deuxième organe intermédiaire de connexion (30) qui est flexible, réalisé à partir de cuivre et assujetti mécaniquement et électriquement d'une part à l'au moins un organe terminal de connexion (10) et au premier organe intermédiaire de connexion (20).

2. Dispositif de connexion électrique selon la revendication 1, **caractérisé en ce que** l'organe conducteur principal (3, 103) réalisé à partir d'aluminium présente une longueur supérieure à celle du premier organe intermédiaire de connexion (20) qui est rigide et à celle du deuxième organe intermédiaire de connexion (30) qui est flexible et réalisé à partir de cuivre.

3. Dispositif de connexion électrique selon l'une des revendications 1 et 2, **caractérisé en ce que** le deuxième organe intermédiaire de connexion (30) qui est flexible et réalisé à partir de cuivre est un câble électrique isolé.

4. Dispositif de connexion électrique selon la revendication 3, **caractérisé en ce que** l'organe terminal de connexion (10) réalisé à partir de cuivre est une cosse terminale présentant une portion terminale (12) configurée pour recevoir une première extrémité intermédiaire dénudée (32) du deuxième organe intermédiaire de connexion (30), une portion plate terminale (13) configurée pour coopérer avec une borne électrique prédéterminée et une portion de transition terminale (14) reliant la portion plate terminale (13) à la portion terminale (12).

5. Dispositif de connexion électrique selon l'une des revendications 3 et 4, **caractérisé en ce que** le premier organe intermédiaire de connexion (20) est une cosse intermédiaire présentant une portion tubulaire intermédiaire (22) configurée pour recevoir une deuxième extrémité intermédiaire dénudée (33) du deuxième organe intermédiaire de connexion (30), une portion plate intermédiaire (23) configurée pour coopérer avec l'extrémité (7, 107) de l'organe conducteur principal (3, 103) réalisé à partir d'aluminium, et une portion de transition intermédiaire (24) reliant la portion plate intermédiaire (23) à la portion tubulaire intermédiaire (22).

6. Dispositif de connexion électrique selon la revendication 5, **caractérisé en ce que** l'organe conducteur principal (3, 103) est formé par un câble électrique isolé qui est flexible et par exemple pourvu d'une pluralité de brins, ou par une barre de connexion qui est rigide, du type bus-bar, et son extrémité (7, 107) est aplatie.

7. Dispositif de connexion électrique selon la revendication 6, **caractérisé en ce que** l'extrémité (7, 107) aplatie de l'organe conducteur principal (3, 103) réalisé à partir d'aluminium est soudée avec la portion plate intermédiaire (23) du premier organe intermédiaire de connexion (20).

8. Dispositif de connexion électrique selon l'une des revendications 6 et 7, **caractérisé en ce que** l'extrémité (7, 107) aplatie de l'organe conducteur principal (3, 103) réalisé à partir d'aluminium et la portion plate intermédiaire (23) du premier organe intermédiaire de connexion (20) sont soudées par ultrasons.

9. Dispositif de connexion électrique selon l'une quelconque des revendications 6 à 8, **caractérisé en ce que** la portion plate intermédiaire (23) du premier organe intermédiaire de connexion (20) présente une zone de réception (26) de l'extrémité (7, 107) aplatie de l'organe conducteur principal (3, 103) réalisé à partir d'aluminium, et au moins une zone barrière (29) ménagée en renfoncement et adjacente à la zone de réception.

10. Dispositif de connexion électrique selon l'une quelconque des revendications 6 à 9, **caractérisé en ce que** la portion plate intermédiaire (23) du premier organe intermédiaire de connexion (20) présente un bord libre en congé (27), du côté de l'extrémité (7, 107) aplatie de l'organe conducteur principal (3, 103) réalisé à partir d'aluminium.

11. Dispositif de connexion électrique selon l'une quelconque des revendications 5 à 10, **caractérisé en ce que** la portion plate intermédiaire (23) du premier organe intermédiaire de connexion (20) présente une largeur et une longueur respectivement de 17 mm et 19 mm, de 20 mm et 22 mm, de 23 mm et 25 mm, de 26 mm et 28 mm, de 28 mm à 30 mm, et de 31 mm et 32 mm, pour recevoir l'extrémité (7, 107) de l'organe conducteur principal (3, 103) réalisé à partir d'aluminium présentant une section comprise respectivement entre 25 mm² et 50 mm², 40 mm² et 70 mm², 50 mm² et 95 mm², 70 mm² et 120 mm², 95 mm² et 150 mm², et 120 mm² et 185 mm².

12. Dispositif de connexion électrique selon la revendication 11, **caractérisé en ce que** le premier organe intermédiaire de connexion (20) est réalisé à partir d'un tube présentant un petit diamètre et un grand diamètre, respectivement de 8,5 mm et 12 mm, de 10 mm et 14 mm, de 12 mm et 16,5 mm, de 13,5 mm et 18 mm, de 15 mm et 19,5 mm, et de 16,5 mm et 21 mm, de sorte à recevoir la deuxième extrémité intermédiaire dénudée (33) du deuxième organe intermédiaire de connexion (30) présentant une section comprise respectivement entre 16 mm² et 25 mm², 25 mm² et 40 mm², 40 mm² et 50 mm², 50 mm² et 70 mm², 70 mm² et 95 mm², et 95 mm² et 120 mm².

13. Dispositif de connexion électrique selon l'une quelconque des revendications 1 à 12, **caractérisé en ce que** le dispositif de connexion électrique (2) est pourvu en outre d'au moins un manchon de protection disposé au moins partiellement autour du premier organe intermédiaire de connexion (20).

14. Dispositif de connexion électrique selon l'une quelconque des revendications 1 à 13, **caractérisé en ce que** le premier organe intermédiaire de connexion (20) est réalisé à partir de cuivre.

15. Dispositif de connexion électrique selon l'une quelconque des revendications 1 à 14, **caractérisé en ce que** le premier organe intermédiaire de connexion (20) présente un revêtement anticorrosion.

16. Faisceau électrique comportant un dispositif de connexion électrique (2) selon l'une quelconque des revendications 1 à 15, configuré pour équiper un véhicule terrestre, un aéronef, ou un système ferroviaire.

17. Procédé d'assemblage d'un dispositif de connexion électrique selon l'une quelconque des revendications 1 à 15, comportant les étapes de fournir : au moins un organe terminal de connexion (10) réalisé à partir de cuivre, un organe conducteur principal (3, 103) réalisé à partir d'aluminium, un premier organe intermédiaire de connexion (20) qui est rigide, et un deuxième organe intermédiaire de connexion (30) qui est flexible, réalisé à partir de cuivre ; d'assujettir mécaniquement et électriquement : une extrémité (7, 107) de l'organe conducteur principal (3, 103) réalisé à partir d'aluminium au premier organe intermédiaire de connexion (20), une première extrémité intermédiaire dénudée (32) du deuxième organe intermédiaire de connexion (30) qui est flexible à l'au moins un organe terminal de connexion (10), et une deuxième extrémité intermédiaire dénudée (33) du deuxième organe intermédiaire de connexion (30) qui est flexible, opposée à sa première extrémité intermédiaire dénudée (32), au premier organe intermédiaire de connexion (20), à l'opposé de l'extrémité (7, 107) de l'organe conducteur principal (3, 103) réalisé à partir d'aluminium.
